# FASCICULE DE BREVET EUROPEEN

(11) **EP 1 820 433 B1**
(45) Date de publication et mention de la délivrance du brevet: **13.05.2009**
(21) Numéro de dépôt: 07290105.1
(22) Date de dépôt: 25.01.2007
(51) Int. Cl.: A47K 13/30, E03D 9/05, A47K 13/10

(54) **Abattant pour toilettes à circulation d'air**
Toilettendeckel für WC mit Geruchsabsaugung
Toilet lid for toilet with ventilating device

(30) Priorité: 16.02.2006 FR 0601368
(43) Date de publication de la demande: 22.08.2007
(73) Titulaire: Gallizia, Alain-Dominique, 92100 Boulogne Billancourt (FR)
(72) Inventeur: Gallizia, Alain-Dominique, 92100 Boulogne Billancourt (FR)
(74) Mandataire: Chameroy, Claude

(56) Documents cités:
- FR-A- 2 709 318
- FR-A1- 2 643 926
- US-A1- 2004 019 960

## Description

La présente invention concerne un abattant pour toilettes à circulation d'air, inhalant les odeurs directement au niveau de la cuvette.

En effet, dans la majorité des pièces sanitaires, le système de ventilation mécanique contrôlée ou VMC, situé en général en partie haute, voire au plafond de la pièce, fait remonter de manière très peu judicieuse les odeurs d'usage des cuvettes de toilettes au nez des occupants.

De nombreux modèles de toilettes à circulation d'air ont déjà été proposés par le passé en vue de réduire ou de supprimer les odeurs dégagées. L'extraction de l'air au niveau de la cuvette s'effectue, soit au moyen de la VMC équipant les locaux, soit au moyen d'un moteur électrique spécialement affecté à cet usage.

De tels modèles de toilettes à circulation d'air sont décrits par exemple dans les documents FR-A-2 709 318, US 204/019960A1 ou FR-A1-2 643 926.

Toutefois, aucune de ces propositions n'a jusqu'à présent donné entière satisfaction et il n'existe d'ailleurs à notre connaissance aucune réalisation industrielle. De plus, dans le cas de la VMC, l'extraction de l'air s'y effectue généralement de manière permanente, ce qui peut amener des perturbations dans le système général de ventilation de la pièce, de la maison ou de l'immeuble collectif.

La présente invention a donc pour but principal de remédier à cette lacune et, pour ce faire, elle a pour objet un abattant destiné à être monté sur la plupart des cuvettes de toilettes dont la pièce est équipée d'un système d'extraction d'air, se composant d'une lunette venant s'appliquer de manière étanche sur la cuvette, tout en ménageant une entrée d'air à l'avant et une sortie d'air à l'arrière, ladite sortie étant reliée au système d'extraction d'air, et d'un couvercle, caractérisé en ce que le couvercle en position fermée obture l'entrée d'air avant.

Dans une forme de réalisation particulière de l'invention, la lunette est constitué par une galette de forme appropriée à celle de la cuvette, pourvue sur sa face inférieure de deux patins latéraux reposant de manière étanche sur la cuvette, tandis que le couvercle est articulé sur la lunette et comporte à l'avant un rebord inférieur venant masquer l'espace libre ménagé entre les deux patins latéraux de la lunette.

Ainsi, lors de l'utilisation des toilettes, le relèvement de la lunette déclenche une circulation d'air au travers de la cuvette entre l'entrée et la sortie, ce qui permet d'évacuer en permanence les mauvaises odeurs. Après utilisation, et à condition d'avoir préalablement rabattu le couvercle, la cuvette se trouve pratiquement étanche, évitant ainsi de rejeter dans la pièce des gaz malodorants lors de l'actionnement de la chasse, sous l'effet de l'arrivée massive d'une certaine quantité d'eau dans la cuvette. L'obturation de la prise d'air au niveau de la cuvette évite ainsi de perturber l'aspiration haute de la VMC de la pièce qui redevient seule efficace.

De préférence, le couvercle comporte une poignée disposée de manière à empêcher l'actionnement de la chasse lorsqu'il se trouve en position ouverte.

On évite ainsi le rejet de gaz malodorants lors de l'actionnement de la chasse. De plus, la présence d'une poignée rend plus hygiénique le maniement du couvercle.

De préférence également, le débit assuré par l'entrée d'air avant est inférieur au débit d'air extrait par la sortie arrière, ce qui permet de maintenir la cuvette en dépression pendant toute la durée de l'utilisation et encore plus après la fermeture du couvercle.

Plusieurs formes d'exécution de l'invention sont décrites ci-après à titre d'exemples, en référence aux dessins annexés dans lesquels :
- la figure 1 est une vue en perspective d'une cuvette de toilettes équipée d'un abattant conforme à l'invention ;
- la figure 2 est une vue de dessus de la cuvette avec le couvercle de l'abattant enlevé ;
- la figure 3 est une vue de côté avec le couvercle fermé ;
- la figure 4 est une vue de côté avec le couvercle ouvert ; et
- les figures 5 à 8 sont des vues analogues aux figures 1 à 4 d'une variante de réalisation de l'invention.

Les toilettes représentées sur les figures 1 à 4 comprennent tout d'abord une cuvette 1 surmontée d'un réservoir de chasse d'eau 2 muni d'un bouton d'actionnement 3 à sa partie supérieure. Conformément à l'invention, ces toilettes sont équipées d'une lunette constituée par une galette 4 dont la forme correspond à celle de la cuvette 1 et qui est pourvue sur sa face inférieure de deux patins latéraux 5 reposant de manière étanche sur le bord supérieur de la cuvette, tout en ménageant une entrée d'air 6 à l'avant et une sortie d'air 7 à l'arrière. Cette lunette est fixée de manière classique sur la cuvette au moyen de deux tiges filetées associées à des écrous 16.

La sortie d'air 7 est reliée à la ventilation mécanique (VMC) équipant les locaux, par l'intermédiaire d'une boîte à air 8 disposée entre la lunette 4 et le réservoir de chasse 2, en continuité avec la sortie d'air 7 afin d'éviter tout siphonnement, et de gaines telles que 9 et 10. La gaine verticale 10 est située du côté inverse à celui du robinet d'alimentation du réservoir et elle est reliée au raccord de dérivation 14 posé sur la bouche de ventilation mécanique générale 15. Ce raccord de dérivation secondaire sera d'un diamètre bien moindre que celui de la ventilation mécanique principale de la pièce pour éviter toute inversion du système préjudiciable à l'ensemble de la maison ou de l'immeuble.

En l'absence de VMC dans les locaux, on pourra prévoir un moteur électrique indépendant raccordé à une sortie spécialement aménagée à cet effet. De plus, l'entrée d'air 6 est calculée pour assurer un débit d'air inférieur à celui de la sortie d'air 7 située à l'arrière, afin de créer une dépression dans la cuvette 1.

La forme arrière particulière et droite de la lunette sert également à réduire son ouverture à l'arrière et limiter ainsi les entrées d'air trop proches de la sortie 7, favorisant le siphonnement.

L'abattant selon l'invention est complété par un couvercle 11 articulé sur la lunette 4 et comportant à l'avant un rebord inférieur 12 qui vient obturer l'entrée d'air 6 lorsqu'il est rabattu sur la lunette, comme représenté sur la figure 3. De préférence, ce couvercle 11 est muni sur sa face supérieure d'une poignée 13 qui lorsque le couvercle est ouvert, comme représenté sur la figure 4, empêche d'avoir accès au bouton 3 d'actionnement de la chasse.

Ainsi, lors de l'utilisation des toilettes, une circulation d'air s'établit naturellement entre l'entrée 6 et la sortie 7 sous l'effet de la dépression provoquée par la VMC. Les mauvaises odeurs sont donc automatiquement et en permanence évacuées vers l'extérieur au niveau de la cuvette par la VMC, sans avoir à traverser la pièce pour être récupérées en hauteur, comme c'est le cas jusqu'à maintenant.

Après utilisation, il convient tout d'abord de rabattre le couvercle 11 sur la lunette 4, afin d'avoir accès au bouton 3 d'actionnement de la chasse. Ce faisant, l'entrée d'air 6 se trouve obturée par le rebord 12 du couvercle 11, rendant ainsi les toilettes pratiquement étanches. Grâce à cette disposition, lors de l'actionnement de la chasse, on évite de rejeter dans les locaux des gaz malodorants poussés hors de la cuvette par l'arrivée brutale d'une importante masse d'eau.

Une fois le couvercle rabattu, l'entrée d'air 6 se trouve obturée par le rebord 12 du couvercle, rendant ainsi les toilettes quasi-étanches.

Il convient par ailleurs de noter qu'en dehors des périodes d'utilisation des toilettes, et à condition que le couvercle 11 soit bien fermé, la cuvette 1 n'aspire que très légèrement par manque d'entrée d'air, ce qui permet de rendre toute son efficacité à la prise d'air haute de VMC de la pièce et d'éviter toute perturbation du système de la maison ou de l'immeuble collectif.

La variante de réalisation représentée sur les figures 5 à 8 illustre l'application de l'invention à un système de toilettes à réservoir intégré, c'est-à-dire dans lequel le réservoir de chasse d'eau 2 est encastré dans le mur de façon à être invisible. Seul le bouton d'actionnement 3 de la chasse est apparent à travers une ouverture pratiquée à cet effet dans le mur. Dans ce cas, la poignée 13 est située dans le prolongement du couvercle et sert également à empêcher d'avoir accès au bouton d'actionnement 3, tout en participant à l'amélioration générale de l'hygiène.

Bien entendu, l'invention n'est pas limitée à l'exemple de réalisation représenté et décrit, et on peut lui apporter de nombreuses modifications sans, pour autant, sortir du cadre de la présente invention.

L'invention pourra en particulier être adaptée sans difficulté à la plupart des toilettes existantes. On pourra même réutiliser des lunettes existantes en rajoutant simplement deux patins latéraux 5 sous la forme de baguettes adhésives et en y accolant une prise d'air à l'arrière, reliée à la VMC existante ou à une ventilation mécanique à créer. Bien entendu, il conviendra également de modifier le couvercle en conséquence en lui rajoutant un rebord 12 et une poignée 13.

On peut également concevoir des toilettes spécialement adaptées à l'invention. Dans ce dernier cas, la prise d'air pourra avantageusement être intégrée à la porcelaine de la cuvette qu'elle traversera pour venir derrière le réservoir, ou à côté s'il est intégré, se raccorder à la gaine verticale arrière 10, elle-même cachée dans le doublage de la pièce, pour rendre l'ensemble du système totalement invisible.

## Revendications

1. Abattant destiné à être monté sur une cuvette de toilettes (1) équipée d'un système d'extraction d'air, l'abattant se composant d'une lunette (4) venant s'appliquer de manière étanche sur la cuvette (1), tout en ménageant une entrée d'air (6) à l'avant et une sortie d'air (7) à l'arrière, ladite sortie (7) étant reliée au système d'extraction d'air (8, 9, 10, 14, 15), et d'un couvercle (11), **caractérisé en ce que** le couvercle en position fermée obture l'entrée d'air avant (6).

2. Abattant selon la revendication 1, **caractérisé en ce que** la lunette est constituée par une galette (4) de forme appropriée à celle de la cuvette (1), pourvue sur sa face inférieure de deux patins latéraux (5) reposant de manière étanche sur la cuvette (1), tandis que le couvercle (11) est articulé sur la lunette (4) et comporte à l'avant un rebord inférieur (12) venant masquer l'espace libre (6) ménagé entre les deux patins latéraux (5) de la lunette (4).

3. Abattant selon la revendication 1 ou 2, **caractérisé en ce que** le couvercle (11) comporte une poignée (13) disposée de manière à empêcher l'actionnement de la chasse lorsqu'il se trouve en position ouverte.

4. Abattant selon l'une quelconque des revendications 1 à 3, **caractérisé en ce que** le débit assuré par l'entrée d'air avant (6) est inférieur au débit d'air extrait par la sortie arrière (7).

## Claims

1. A toilet lid intended to be mounted on a toilet bowl (1) provided with an air extraction system, the toilet lid being composed of a seat (4) applied in a sealed manner to the bowl (1) while providing an air inlet (6) at the front and an air outlet (7) at the rear, the said outlet (7) being connected to the air extraction system (8, 9, 10, 14, 15), and a cover (11), **characterised in that** the cover seals the front air inlet (6) in a closed position.

2. A toilet lid according to claim 1, **characterised in that** the seat is formed by a flat ring (4) having a shape adapted to that of the bowl (1), provided on its lower face with two lateral bearing pads (5) resting in a sealed manner on the bowl (1), while the cover (11) is hinged to the seat (4) and is provided at the front with a lower shoulder (12) covering the free space (6) provided between the two lateral bearing pads (5) of the seat (4).

3. A toilet lid according to claim 1 or claim 2, **characterised in that** the cover (11) includes a handle (13) disposed so as to prevent actuation of the flush when said cover is in an open position.

4. A toilet lid according to any one of claims 1 to 3, **characterised in that** the flow coming from the front air inlet (6) is less than the flow of air extracted via the rear outlet (7).

## Patentansprüche

1. Klappdeckel zum Anbringen auf einen mit einer Abluftanlage ausgerüsteten Toilettenbecken (1), wobei der Klappdeckel aus einer Brille (4) besteht, die dichtend an den Becken (1) zur Anlage kommt und dabei vorne einen Lufteinlass (6) und hinten einen Luftauslass (7) bildet, welcher Luftauslass (7) mit der Abluftanlage (8, 9, 10, 14, 15) verbunden ist, und aus einem Deckel (11),
**dadurch gekennzeichnet, dass** der Deckel in geschlossenem Zustand den vorderen Lufteinlass (6) abschließt.

2. Klappdeckel nach Anspruch 1, **dadurch gekennzeichnet, dass** die Brille eine dem Becken (1) entsprechend ausgebildete Platte (4) ist, die auf ihrer unteren Seite mit zwei dichtend auf dem Becken (1) aufliegenden seitlichen Unterlagen (5) versehen ist, während der Deckel (11) an der Brille (4) angelenkt ist und vorne eine untere Kantenleiste (12) aufweist, die den zwischen beiden seitlichen Unterlagen (5) der Brille (4) gebildeten Freiraum (6) abdeckt.

3. Klappdeckel nach Anspruch 1 oder 2, **dadurch gekennzeichnet, dass** der Deckel (11) einen Griff (13) aufweist, der so angeordnet ist, dass er die Betätigung der Spülung verhindert, wenn der Deckel (11) in geöffnetem Zustand ist.

4. Klappdeckel nach einem der Ansprüche 1 bis 3, **dadurch gekennzeichnet, dass** die durch den vorderen Lufteinlass (6) gewährleistete Luftmenge kleiner als die aus dem hinteren Luftauslass (7) abgezogene Luftmenge ist.
